# EUROPÄISCHE PATENTSCHRIFT

(11) **EP 2 363 520 B1**
(45) Veröffentlichungstag und Bekanntmachung des Hinweises auf die Patenterteilung: **26.09.2012**
(21) Anmeldenummer: 11000897.6
(22) Anmeldetag: 04.02.2011
(51) Int. Cl.: D04H 1/495, D04H 18/04

(54) **Verfahren und Vorrichtung zum Wechsel der Struktur bei der Herstellung wasserstrahlverfestigter, strukturierter Vliesstoffe**
Method and device for changing the structure while manufacturing water jet cured, structured unwoven fabrics
Procédé et dispositif de changement de la structure lors de la fabrication de tissus non tissés structurés renforcés par jet d'eau

(30) Priorität: 24.02.2010 DE 102010009203
(43) Veröffentlichungstag der Anmeldung: 07.09.2011
(73) Patentinhaber: Sandler AG, 95126 Schwarzenbach/Saale (DE)
(72) Erfinder:

(56) Entgegenhaltungen:
- WO-A1-2004/007158
- DE-A1-102008 023 922
- DE-A1-102008 025 237
- DE-C1- 10 005 306
- US-A1- 2004 158 962
- US-A1- 2005 202 744

## Beschreibung

Die Erfindung betrifft ein Verfahren und eine Vorrichtung zur Strukturierung von wasserstrahlverfestigten Vliesstoffen.

Die Strukturierung von Vliesstoffen mittels Wasserstrahlen ist beispielsweise aus der DE 102005007757 A1 bekannt, sie beschreibt eine Vorrichtung zur Musterung und Verfestigung einer Vliesstoffbahn.

Diese Vorrichtung umfasst eine Siebtrommel und eine die Siebtrommel von außen umschliessende Musterschale.

Die auf der Musterschale befindlichen Fasem des Vliesmaterials werden dabei entsprechend dem durch die Löcher der Musterschale gebildeten Muster mittels energiereicher Wasserstrahlen vemadelt.
Die Musterschale und die Siebtrommel sind durch schnell lösbare mechanische Mittel miteinander verbunden.

Eine solch gestaltete Konstruktion macht es jedoch notwendig, dass zum Wechseln der Musterschale die Produktionsanlage abgestellt wird, damit der Umbau an der hier dargestellten Vorrichtung gemäß den vorgeschriebenen Unfallverhütungsvorschriften erfolgen kann.

In DE 102005053168 B4 wird eine Basistrommel für die Wasserstrahlverfestigung von Zellstoffen oder Strukturierungstrommel mit einem topographischen Muster auf der Oberseite und Löchern für das Abgießen von Wasser offenbart.

Eine während der Wasserstrahlverfestigung bzw. -strukturierung auf der Trommel befindliche mikroporöse Schale wird aufgrund der permanent walkenden Bewegung starker mechanischer Beanspruchung ausgesetzt, was zu frühen Ermüdungsbrüchen der mikroporösen Schale führt.

Zur Erhöhung der Lebensdauer und Vereinfachung der Montage der mikroporösen Schale sind neben einer erhöhten Passgenauigkeit zwischen Basistrommel und mikroporöser Schale die Löcher in dem Mantel der Basistrommel oder Strukturierungstrommel als hexagonal geformte Durchbrüche ausgestaltet und der Mantel der Trommel weist auf den Stegen zwischen den hexagonal geformten Durchbrüchen Erhebungen auf.

Dennoch ermöglicht die Lehre dieser Erfindung gleichfalls kein vollkontinuierliches Produktionsverfahren, wenn das in das Vlies einzubringende Strukturmuster geändert werden soll.

Nach dem Stand der Technik muss daher zum Wechsel der Struktur, ob nun durch Schale oder Band erzeugt, der Produktionsprozess gestoppt, die Anlage geöffnet und die Strukturschale ausgebaut werden. Anschließend wird auf die vorhandene Halterung eine neue Strukturschale aufgesetzt, befestigt und die Anlage wieder geschlossen. Nun muss die Produktion wieder gestartet werden, d.h. neben dem Ausfall an Produktionszeit fällt durch das Anfahren aus dem Stillstand auch Abfall an. Stehen häufigere Strukturwechsel an, ist die Wirtschaftlichkeit der Herstellung gefährdet.

Die Aufgabe der vorliegenden Erfindung ist es daher, ein Verfahren und eine Vorrichtung bereitzustellen, welche die Nachteile des Standes der Technik vermeiden.

Die Aufgabe wird gemäß den Merkmalen der Ansprüche 1 bis gelöst. Eine erfindungsgemäße Vorrichtung ist in den Ansprüchen 5 bis beschrieben.

Das erfindungsmäße Verfahren hat dabei folgenden, in Figur 1 dargestellten prinzipiellen Ablauf:
In einer Vliesbildungseinheit 10 wird mittels bekannter Technologie, beispielsweise nach dem Kardierverfahren aus Stapelfasern oder nach dem Spinnvliesverfahren aus Filamenten, ein unverfestigter Faserflor hergestellt.

Dieser wird in einer Verfestigungseinheit 11 zunächst mittels Wasserstrahlen verfestigt. Dies geschieht nach bekannten Verfahren, wie beispielsweise im Buch "Vliesstoffe", Wiley Verlag, Jahr 2000 auf den Seiten 326 bis 340 beschrieben.

Das so verfestigte, nun eine Eigenfestigkeit aufweisende Vlies 9 wird dann einer erfindungsgemäß ausgeführten Strukturiereinheit 12 zugeführt.

Innerhalb der Strukturierungseinheit 12 wird mittels Wasserstrahlapplikatoren 3 und den daraus austretenden Hochdruck-Wasserstrahlen in Verbindung mit einem Strukturierungselement 5 auf dem zunächst ungemusterten Vliesstoff 9 das gewünschte Muster erzeugt, sodass dieser zum strukturierten Vliesstoff 4 wird.

Abschließend wird das so strukturierte Vlies 4 in einem Trockner 13 getrocknet und mit einem Wickler 14 zu Rollen aufgewickelt.

Erfindungsgemäß enthält die Strukturiereinheit 12 mindestens zwei Strukturierungselemente 5 und 5' und mindestens ein, vor und nach einem Strukturierungselement angeordnetes, Leitwalzenpaar, in Figur 3a als 1 und 1', sowie als 2 und 2' bezeichnet.

Erfindungsgemäß können die Strukturierungselemente 5 und 5' auf einem Maschinenrahmen entweder wie in Figur 3a sequentiell hintereinander oder gemäß Figur 4a auf einer drehbaren Halterung angeordnet werden.

Der Einfachheit halber werden in den Figuren nur jeweils zwei Strukturierungselemente wiedergegeben. Es können aber auch noch weitere Elemente der jeweiligen erfindungsgemäßen Strukturierungseinheit hinzugefügt werden.

Ein Strukturierungselement 5 setzt sich gemäß Figur 2 prinzipiell zusammen aus
- der Strukturschale 17, welche im Zusammenspiel mit den Wasserstrahlen das Muster auf dem Vliesstoff erzeugt
- der Basistrommel 16, auf welcher die Strukturschale befestigt ist,
- dem Walzengrundkörper 15, auf dem sich die Basistrommel 16 mit der Strukturschale 17 bewegt,
- der Absaugung 18, die antriebsseitig das aus den Wasserstrahlapplikatoren 3 durch das Vlies 9 gedrückte Wasser absaugt und zu einer Wasseraufbereitung weiterleitet und
- einem antriebsseitig befindlichen Antrieb

Der Walzengrundkörper ist bevorzugt in Cantilever-Bauweise, d.h. nur auf der Antriebsseite gelagert, ausgeführt. Bei Arbeitsbreiten von größer 2m kann in einer erfindungsgemäßen Vorrichtung auch ein wartungsseitig angebrachtes Stützlager enthalten sein.

Die erfindungsgemäß vor und nach einem Strukturierungselement 5 angeordneten Leitwalzenpaare, beispielsweise 1 und 1', bestehen jeweils aus einer Oberwalze und einer Unterwalze, zwischen denen das Vlies geführt wird. Die Leitwalzenpaare, beispielsweise 1 und 1', sind so ausgeführt, dass sie vertikal verschiebbar sind. Befinden die Leitwalzenpaare 1 und 1' wie in Figur 3a dargestellt, in Arbeitsstellung 7, wird das Eigenfestigkeit aufweisende Vlies 9 so geführt, dass es das Strukturierungselement 5 auf ca 180°Umfang umschlingt. Je nach Ausführung der Vorrichtung und Anordnung, sowie Anzahl der Wasserstrahlapplikatoren kann die Umschlingung auch weniger betragen oder über 180° hinausgehen.

Befinden sich die die Leitwalzenpaare 2 und 2' wie Figur 3a dargestellt in der Passagestellung 8, wird das Eigenfestigkeit aufweisende Vlies 9 so geführt, dass es das Strukturierungselement 5' nicht berührt.

Will man nun unter Verwendung einer erfindungsgemäß ausgelegten Strukturiereinheit von einer Struktur zur nächsten wechseln, ohne dazu die Produktion stoppen zu müssen, so sind erfindungsgemäß die nachfolgenden Verfahrensschritte auszuführen.

Gemäß der Darstellung in Figur 3a befinden sich bei laufender Produktion, d.h. bei Arbeitsgeschwindigkeit, am Strukturierungselement 5 die beiden Leitwalzenpaare 1 und 1' und die Wasserstrahlapplikatoren 3 in Arbeitsstellung 7.

Der Eigenfestigkeit aufweisende Vliesstoff 9 umschlingt das Strukturierungselement 5 mit ca 180° und wird durch die aus den Wasserstrahlapplikatoren 3 austretenden Wasserstrahlen zum strukturierten Vliesstoff 4. Die Vorrichtung weist dabei erfindungsgemäß mindestens einen Wasserstrahlapplikator auf.

Die Leitwalzenpaare 2 und 2' befinden sich gemäß Figur 3a bei laufender Produktion in Passagestellung, sodass der strukturierte Vliesstoff 4 um das Strukturierungselement 5' geführt wird, ohne dies zu berühren.

In einer bevorzugten erfindungsgemäßen Ausführungsform der Struktureinheit 12 sind die Strukturierungselemente sequentiell nacheinander angeordnet. In Figur 3a werden beispielhaft zwei aufeinanderfolgende Strukturierungselemente 5 und 5' gezeigt, es können auch weitere noch Strukturierungselemente in der Strukturierungseinheit 12 vorhanden sein.

Die Wasserstrahlapplikatoren 3 sind so aus gelegt, dass sie sowohl vertikal von Arbeits- in Wechsel- oder Verfahrstellung als auch horizontal von einer Arbeitsposition, d.h. von einem Strukturierungselement zum nächsten verfahren werden können.

Vor und nach einem Strukturierungselement 5 oder 5'sind erfindungsgemäß Leitwalzenpaare, in Figur 3a als 1 und 1' bzw 2 und 2'bezeichnet, angeordnet.

Zum Musterwechsel wird nun die Anlagengeschwindigkeit der Gesamtanlage auf Wechselgeschwindigkeit reduziert. Wichtig ist dabei, dass eine Grundgeschwindigkeit, z.B. 20m/min nicht unterschritten wird, um ein Abreißen des Faserflores an der Vliesbildungseinheit zu verhindern und die erfindungsgemäße, kontinuierliche Produktion aufrecht zu erhalten.

Wie in Figur 3b dargestellt werden als Nächstes die Wasserapplikatoren 3 deaktiviert, d.h. die Wasserversorgung wird unterbrochen, sodass der Eigenfestigkeit aufweisende Vliesstoff 4 ohne Änderung der Oberfläche durch das Strukturierungselement 5 läuft. Des Weiteren wird die sich innerhalb des Strukturierungselementes 5 befindliche Absaugung 18 deaktiviert.

Die Wasserstrahlapplikatoren 3 werden gemäß Figur 3c nun von der Arbeitsposition 7, d.h. der Düsenaustritt vom Wasserstrahlapplikator 3 liegt zwischen 10 und 20mm über der Oberfläche der Strukturtrommel, in die Passagestellung 8 verfahren.

In Passagestellung 8 ist der Abstand zwischen Düsenaustritt und Oberfläche der Strukturtrommel ist erfindungsgemäß so zu wählen, dass der gesamte Wasserstrahlapplikator 3 zu einem weiteren Strukturierungselement 5' verfahren werden kann ohne die Leitwalzenpaare oder die Strukturierungseinheiten zu berühren.

Im Anschluss daran wird der Antrieb des zweiten Strukturierungselementes 5'gestartet, sodass dieses mit Wechselgeschwindigkeit läuft. Wie in Figur 3d dargestellt, wird das Leitwalzenpaar 2 und 2' des zweiten Strukturierungselementes 5' nun von Passagestellung 8 in Arbeitsstellung 7 verfahren. Der Wasserstrahlapplikator 3 wird zum Strukturierungslement 5' verfahren.

Nun wird erfindungsgemäß das Leitwalzenpaar 1 und 1' des ersten Strukturierungselementes 5 wie in Figur 3e dargestellt in Passagestellung 8 gefahren und der Antrieb des ersten Strukturierungselementes 5 deaktiviert.

Die Wasserstrahlapplikatoren 3 werden gemäß Figur 3f an dem zweiten Struktunerungselement 5' in Arbeitsstellung 7 gefahren.

Im Anschluss daran wird zunächst die Absaugung 18' innerhalb des zweiten Strukturierungselementes 5'und danach wie in Figur 3g dargestellt, die Wasserstrahlapplikatoren 3 aktiviert.

Abschließend wird die Gesamtanlage wieder von Wechselgeschwindigkeit auf Arbeitsgeschwindigkeit beschleunigt.

An dem deaktivierten Strukturierungslement 5 kann erfindungsgemäß nun ohne weitere Unterbrechung des Produktionsvorganges die Strukturschale 17 wartungsseitig abgezogen und ausgewechselt werden.

In einen weiterem, besonders bevorzugten Verfahrensablauf zum unterbrechungsfreien Wechsel von einer Struktur zur anderen sind die Strukturierungseinheiten 5 und 5' auf einer drehbar gelagerten Halterung angebracht und die Wasserstrahlapplikatoren 3 sind lediglich vertikal verfahrbar.

Zum Wechsel von einer Strukturierungseinheit zur anderen ist dabei erfindungsgemäß folgender Verfahrensablauf vorgesehen.

Vor und nach einem Strukturierungselement 5 sind erfindungsgemäß Leitwalzenpaare, in den Figuren 4a bis 4f als 1 und 1' bezeichnet, angeordnet.

Gemäß der Darstellung in Figur 4a befinden sich bei laufender Produktion, d.h. bei Arbeitsgeschwindigkeit, am Strukturierungselement 5
- die beiden Leitwalzenpaare 1 und 1' und
- die Wasserstrahlapplikatoren 3

in Arbeitsstellung 7. Der Eigenfestigkeit aufweisende Vliesstoff 9 umschlingt das Strukturierungsetement 5 mit ca 180° und wird durch die aus den Wasserstrahlapplikatoren 3 austretenden Wasserstrahlen zum strukturierten Vliesstoff 4.

Zum Musterwechsel wird nun die Anlagengeschwindigkeit der Gesamtanlage auf Wechselgeschwindigkeit reduziert.

Wichtig ist dabei, dass eine Grundgeschwindigkeit, z.B. 20m/min nicht unterschritten wird, um ein Abreißen des Faserflores an der Vliesbildungseinheit zu verhindern und die erfindungsgemäße, kontinuierliche Produktion aufrecht zu erhalten.

Wie in Figur 4b dargestellt werden als Nächstes die Wasserapplikatoren 3 deaktiviert, d.h. die Wasserversorgung wird unterbrochen, sodass der Eigenfestigkeit aufweisende Vliesstoff 9 ohne Änderung der Oberfläche durch das Strukturierungselement 5 läuft. Des Weiteren wird die sich innerhalb des Strukturierungselementes 5 befindliche Absaugung 18 deaktiviert, die Rohrverbindung von der Absaugung zur Wasseraufbereitung hin gelöst und ein ggf wartungsseitig befindliches Stützlager des Walzengrundkörpers geöffnet.

Die Wasserstrahlapplikatoren 3 werden gemäß Figur 4c nun von der Arbeitsstellung 7 in die Passagestellung 8 verfahren. Der Abstand zwischen Düsenaustritt und Oberfläche der Strukturtrommel ist erfindungsgemäß so zu wählen, dass der gesamte Wasserstrahlapplikator 3 zu einer Position außerhalb des Drehbereichs der Halterung der Strukturierungselemente 5 bzw 5' verfahren werden kann.

Wie in Figur 4c dargestellt, wird ebenso das Leitwalzenpaar 1 und 1' von Arbeitsstellung in eine Passagestellung außerhalb des Drehbereichs der Halterung der Strukturierungselemente 5 und 5' verfahren. Der Drehbereich der Strukturierungselemente 5 und 5' ist in den Figuren 4c bis 4e als Strich-Punkt-Linie dargestellt.

Durch Drehen der Halterung der Strukturierungselemente wird das Strukturierungselement 5' in Arbeitsposition gebracht, wie in den Figuren 4d und 4e gezeigt.

Die Absaugung des Strukturierungselements 5' wird mit der Rohrleitung verbunden, das eventuell wartungsseitig vorhandene Stützlager für den Walzengrundkörper geschlossen und der Antrieb des Strukturierungselements 5', sowie dessen Absaugung werden gestartet.

Der Antrieb am Strukturierungselement 5 wird deaktivert.

Gemäß Figur 4f werden die Leitwalzenpaare 1 und 1' ebenso wie die Wasserstrahlapplikatoren 3 in Arbeitsstellung 7 verbracht.

Abschließend werden wie in Figur 4g dargestellt, die Wasserstrahlapplikatoren 3 aktiviert und die Gesamtanlage wieder von Wechselgeschwindigkeit auf Arbeitsgeschwindigkeit beschleunigt.

An dem deaktivierten Strukturierungslement 5 kann erfindungsgemäß nun ohne weitere Unterbrechung des Produktionsvorganges die Strukturschale 17 wartungsseitig ausgebaut und gewechselt werden.

Bei der Ausführung einer erfindungsgemäß ausgestalteten Vorrichtung können die Leitwalzenpaare manuell oder elektrisch mittels Spindel von Arbeits- in Passagestellung verfahren werden, anwendbar sind euch pneumatisch oder hydraulisch betriebene Zylinder, die mit entsprechendem Hub versehen sein müssen.

Für die Auslegung der Führungen und Verstelleinheiten der Wasserstrahlapplikatoren 3 gilt prinzipiell die gleiche Vorgabe, jedoch ist bei diesen Aggregaten insbesondere auf Führung der Hochdruckwasserversorgung zu achten. Diese muss so ausgelegt sein, dass sie auch bei Arbeitsdrücken von bis zu 200 bar spannungsfrei läuft.
- 1 , 1': Leitwalzenpaar
- 2, 2': Leitwalzenpaar
- 3: Wasserstrahlapplikatoren
- 4: strukturiertes Vlies
- 5,5': Strukturierungselement
- 7: Arbeitsstellung
- 8: Passagestellung
- 9: Verfestigtes, unstrukturiertes Vlies
- 10: Vliesbildungseinheit
- 11: Vliesverfestigung
- 12: Strukturiereinheit
- 13: Trockner
- 14: Wickler
- 15: Walzengrundkörper
- 16: Basistrommel
- 17: Strukturschale
- 18: Absaugung

## Patentansprüche

1. Verfahren zur Strukturierung von Eigenfestigkeit aufweisenden Vliesstoffen mittels Wasserstrahlen,
**gekennzeichnet durch**,
- Kontinuierliches Führen des Vlieses über Leitwalzen und Strukturierungselemente bei Arbeitsgeschwindigkeit
- Reduktion der Arbeitsgeschwindigkeit auf Wechselgeschwindigkeit unter Beibehaltung einer Grundgeschwindigkeit
- Deaktivierung der Wasserstrahlapplikatoren und Verbringung in Passagestellung
- Verbringung der Leitwalzen in Passagestellung
- Tausch der Strukturierungselemente
- Verbringung der Wasserstrahlapplikatoren und der Leitwalzen in Arbeitsstellung
- Aktivieren der Wasserstrahlapplikatoren und Erhöhen von Wechselgeschwindigkeit auf Arbeitsgeschwindigkeit.

2. Verfahren nach Anspruch 1,
**dadurch gekennzeichnet, dass**
der Tausch der Strukturierungselemente durch Verfahren der Wasserstrahlapplikatoren von einer Arbeitsposition zu einer weiteren Arbeitsposition erreicht wird.

3. Verfahren nach Anspruch 1,
**dadurch gekennzeichnet, dass**
der Tausch der Strukturierungselemente innerhalb Arbeitsposition durch Drehen einer mit zwei oder mehreren Strukturierungselementen bestückten Halterung erreicht wird.

4. Strukturiereinheit zur Strukturierung von Eigenfestigkeit aufweisenden Vliesstoffen mittels Wasserstrahlen zur Verwendung innerhalb einer Wasserstrahlverfestigungsanlage umfassend Wasserstrahlapplikatoren und Strukturierungselemente, umfassend mindestens eine Strukturschale, eine Basistrommel, einen Walzengrundkörper, eine Absaugung und einen Antrieb,
**dadurch gekennzeichnet, dass** die Strukturiereinheit
mindestens zwei Strukturierungselemente,
mindestens ein Leitwalzenpaar und
mindestens einen Wasserstrahlapplikator
aufweist.

5. Vorrichtung nach Anspruch 4,
**dadurch gekennzeichnet,**
**dass** die Strukturierungselemente drehbar auf einer Halterung gelagert sind

6. Vorrichtung nach Anspruch 4,
**dadurch gekennzeichnet,**
**dass** die Strukturierungselemente sequentiell nacheinander angeordnet sind.

7. Vorrichtung nach Anspruch 4,
**dadurch gekennzeichnet,**
**dass** die Wasserstrahlapplikatoren vertikal und horizontal verfahrbar sind.

8. Vorrichtung nach Anspruch 4,
**dadurch gekennzeichnet,**
**dass** die Wasserstrahlapplikatoren vertikal verfahrbar sind

## Claims

1. Process for structuring fleece materials, featuring residual strength, by means of water jet,
**characterised by**
- continuous feed of the fleece over guide rollers and structuring elements at working speed
- reduction of the working speed to change speed whilst retaining a base speed
- deactivation of the water jet applicators and bringing into the passage position
- bringing the guide rollers into passage position
- exchanging the structuring elements
- bringing the water jet applicators and the guide rollers into working position
- activating the water jet applicators and increasing the change speed to working speed.

2. Process according to claim 1,
**characterised in that**
the exchange of the structural elements by displacing the water jet applicators from one working position to a further working position is attained.

3. Process according to claim 1,
**characterised in that**
the exchange of the structural elements is attained within the working position by rotating a holder equipped with two or several structural elements.

4. Structural unit for structuring fleece materials, featuring residual strength, by means of water jet for application within a water jet stiffening plant comprising water jet applicators and structuring elements, comprising at least a structural shell, a basic drum, a base roller body, an extraction unit and a drive,
**characterised in that** the structural unit features
at least two structural elements,
at least one guide roller pair and
at least a water jet applicator.

5. Apparatus according to claim 4,
**characterised in that**
the structural elements are supported rotatably on a holder.

6. Apparatus according to claim 4,
**characterised in that**
the structural elements are arranged sequentially one after the other.

7. Apparatus according to claim 4,
**characterised in that**
the water jet applicators are traversable vertically and horizontally.

8. Apparatus according to claim 4,
**characterised in that**
the water jet applicators are traversable vertically.

## Revendications

1. Procédé servant à structurer au moyen de jets d'eau des matériaux non tissés présentant une solidité intrinsèque,
**caractérisé par**
- un guidage continuel du non-tissé, à la vitesse de travail, via des cylindres de guidage et des éléments structurants
- une réduction de la vitesse de travail au niveau de celle de changement tout en conservant une vitesse de base
- une désactivation des applicateurs de jets d'eau et l'amenée en position de passage
- une amenée des cylindres de guidage sur la position de passage
- un remplacement des éléments structurants
- une amenée des applicateurs de jets d'eau et des cylindres de guidage en position de travail
- une activation des applicateurs de jets d'eau et une hausse de la vitesse de changement jusqu'à la vitesse de travail.

2. Procédé selon la revendication 1,
**caractérisé en ce que**
le remplacement des éléments structurants a lieu en déplaçant les applicateurs de jets d'eau d'une position de travail à la suivante.

3. Procédé selon la revendication 1,
**caractérisé en ce que**
le remplacement des éléments structurants en position de travail a lieu en faisant tourner une fixation équipée de deux ou plusieurs éléments structurants.

4. Unité destinée à structurer des non-tissés, présentant une solidité intrinsèque, au moyen de jets d'eau à utiliser à l'intérieur d'une installation de consolidation par jets d'eau, comprenant des applicateurs de jets d'eau et des éléments structurants, comprenant au moins une coque structurée, un tambour de base, un corps de base de cylindre, une aspiration et un entraînement,
**caractérisé en ce que** l'unité structurante présente au moins deux éléments structurants,
au moins une paire de cylindres de guidage et
au moins un applicateur de jets d'eau.

5. Dispositif selon la revendication 4,
**caractérisé en ce que**
les éléments structurants sont en appui rotatif sur une fixation.

6. Dispositif selon la revendication 4,
**caractérisé en ce que**
les éléments structurants sont agencés séquentiellement les uns à la suite des autres.

7. Dispositif selon la revendication 4,
**caractérisé en ce que**
les applicateurs de jets d'eau sont déplaçables verticalement et horizontalement.

8. Dispositif selon la revendication 4,
**caractérisé en ce que**
les applicateurs de jets d'eau sont déplaçables verticalement.
